# EUROPÄISCHE PATENTSCHRIFT

(11) **EP 2 969 873 B1**
(45) Veröffentlichungstag und Bekanntmachung des Hinweises auf die Patenterteilung: **22.03.2017**
(21) Anmeldenummer: 14702789.0
(22) Anmeldetag: 29.01.2014
(51) Int. Cl.: B65H 35/02, B26D 1/02, B65B 61/06

(54) **VORRICHTUNG ZUM TRENNEN EINER SCHLAUCHBAHN**
DEVICE FOR SEPARATING A TUBULAR WEB
DISPOSITIF DE SÉPARATION D'UNE BANDE TUBULAIRE

(30) Priorität: 11.03.2013 DE 102013102414
(43) Veröffentlichungstag der Anmeldung: 20.01.2016
(73) Patentinhaber: Windmöller & Hölscher KG, 49525 Lengerich/Westf. (DE)
(72) Erfinder: BECKONERT, Werner, 48282 Emsdetten (DE)
(86) Internationale Anmeldenummer: PCT/EP2014/051735
(87) Internationale Veröffentlichungsnummer: WO 2014/139722

(56) Entgegenhaltungen:
- JP-A- H04 187 421
- JP-U- S4 724 686
- JP-U- S57 167 813
- JP-Y1- S 432 702

## Beschreibung

Die Erfindung betrifft eine Vorrichtung zum Trennen einer Schlauchbahn in zwei Flachbahnen.

Vorrichtungen zum Trennen von Schlauchbahnen in jeweils zwei Flachbahnen sind bei Herstellung von Schlauchbahnen aus Kunststofffolie im Blasverfahren bekannt, siehe z.B. JP H04 187421.

Die Folie wird dabei in Form einer Schlauchbahn erzeugt und für den Abtransport flachgelegt. Dabei bilden sich zwei Schichten, die zur Weiterverarbeitung getrennt werden müssen. Herkömmliche Vorrichtungen zum Trennen von Schlauchbahnen in Flachbahnen weisen hierzu ein verstellbares Messer auf, welches auf eine Falzkante der Schlauchbahn gerichtet ist. Je nach dem Auftrag sind Kunststofffolien unterschiedlicher Breiten und Eigenschaften gefragt, außerdem können sich im Laufe ein und desselben Auftrages Unterschiede bei der Schlauchbreite und bei den Schlaucheigenschaften ergeben. Dabei besteht der Bedarf, dass das Messer mit einer geeigneten Zugkraft zum Schneiden einer bestimmten Schlauchbahn beaufschlagt wird, und dass das Messer unabhängig von der Schlauchbreite einen möglichst geraden Schnitt erzielt. Um das Messer gegen die Falzkante zu positionieren, sind Vorrichtungen mit einer Drehfeder bekannt, die mit einem aufgespannten Seil am Messer eingreifen können und das Messer gegen die Falzkante andrücken können. Bei diesen Vorrichtungen hat sich jedoch als Nachteil herausgestellt, dass die Zugkraft am Messer durch eine Drehfeder nicht eingestellt werden kann. Ferner kann sich als Nachteil erweisen, dass die Zugkraft am Messer bei Ab- und Aufwickeln der Drehfeder von der Trommel sich ändert und zum Teil einer Hysterese unterliegt. Wenn das Messer stärker als nötig gegen die Falzkante gepresst wird, kann es dazu kommen, dass die Folie beschädigt wird oder gar zerreißt. Wenn die Zugkraft am Messer zu gering ist, kann es passieren, dass das Messer nicht genau auf die Falzkante trifft und die Flachbahnen nicht gerade geschnitten werden. Zudem ist es bei den Vorrichtungen der genannten Art nachteilig, dass eine Datenspeicherung vom Auftrag zum Auftrag nicht möglich ist, und dass die gewünschte Zugkraft nicht reproduziert werden kann.

Der Erfindung liegt daher die Aufgabe zugrunde, eine verbesserte Vorrichtung zum Trennen einer Schlauchbahn in zwei Flachbahnen bereitzustellen, die die oben genannten Nachteile überwindet und eine genaue Trennlinie der Flachbahnen ermöglicht. Insbesondere soll die Vorrichtung eine optimale Zugkraft am Messer einstellen und reproduzieren können. Die Aufgabe der vorliegenden Erfindung wird durch sämtliche Merkmale des Patentanspruches 1 gelöst. In den abhängigen Patentansprüchen sind mögliche Ausgestaltungen der Erfindung beschrieben.

Die Erfindung sieht eine Vorrichtung zum Trennen einer Schlauchbahn in zwei Flachbahnen vor, die mit einem verstellbaren Messer zum Schneiden der Schlauchbahn, und mit einer Zugvorrichtung, die das Messer mit einer Zugkraft auf eine Falzkante der Schlauchbahn beaufschlagt, ausgestattet ist, wobei die Zugvorrichtung derart ausgestaltet ist, dass die Zugkraft abhängig von den Schlaucheigenschaften der Schlauchbahn justierbar ist, und dass die Zugkraft bei konstanten Schlaucheigenschaften unabhängig von der Schlauchbreite der Schlauchbahn im Wesentlichen konstant haltbar ist. Unter den Schlaucheigenschaften verstehen sich erfindungsgemäß die Schlauchdicke und Schlauchhärte.

Zum einen sind bei der Produktion der Folie bestimmte Schlaucheigenschaften, wie beispielsweise die Schlauchdicke oder Schlauchhärte gewünscht. Für jeden speziellen Auftrag kann die Erfindung ermöglichen, die Zugkraft zu justieren, d. h. eine geeignete Zugkraft am Messer einzustellen, die sich zum Schneiden einer Schlauchbahn mit bestimmten Schlaucheigenschaften optimal eignet. Zum anderen kann es in der Produktion der Schlauchbahn aus Kunststofffolie dazu kommen, dass sowohl die Schlauchbreite als auch die Schlaucheigenschaften während eines Auftrages variieren können. Dann kann es dazu kommen, dass die Schlauchbahn nicht gerade oder gar nicht geschnitten wird. All das führt zu Produktionsverzögerung und Fehlproduktion. Um diese Probleme zu überwinden, schlägt die Erfindung vor, die Schwankungen in den Schlaucheigenschaften mittels Einstellen und die Schwankungen in der Schlauchbreite mittels Halten der Zugkraft am Messer auszugleichen. Wenn also die Dicke oder die Härte der Schlauchbahn bei gleichbleibender Schlauchbreite variiert, so muss erfindungsgemäß die Zugkraft am Messer entsprechend justiert werden, um die dickere oder dünnere, härtere oder elastischere Schlauchbahn besser durchschneiden zu können. Wenn jedoch bei gleichbleibenden Schlaucheigenschaften die Schlauchbreite größer wird, so muss erfindungsgemäß die Zugkraft am Messer konstant gehalten werden, um ein optimales Schneidergebnis zu erzielen. Somit kann erreicht werden, dass die Schlauchbahn mittels ein und derselben Vorrichtung vom Auftrag zum Auftrag mit geeigneter Zugkraft und während eines Auftrages möglichst gerade in zwei Flachbahnen geschnitten wird.

Die erfindungsgemäße Vorrichtung stellt somit eine Zugvorrichtung bereit, bei der die Zugkraft je nach den Schlaucheigenschaften leicht einstellbar ist und auch bei Änderung der Schlauchbreite möglichst konstant bleibt. Mit dem Justieren der Zugkraft am Messer stellt die Erfindung sicher, dass das Messer tatsächlich die Schlauchbahn durchschneidet, dass die Schlauchbahn nicht zerreißt und sich nicht am Messer verheddert. Mit dem Halten der Zugkraft bei konstanten Schlaucheigenschaften ermöglicht die Erfindung, dass das Messer optimal bzgl. der Falzkante des Schlauches positioniert wird, um den Änderungen in der Schlauchbreite bei laufender Bahn entgegenzuwirken. Dies bringt den Vorteil mit sich, dass die Schlauchbahnen unterschiedlicher Eigenschaften und unterschiedlicher Breiten mit einem geraden Schnitt in zwei Flachbahnen geschnitten werden. Die Produktionsergebnisse können somit verbessert werden, die Produktionsabfälle können reduziert werden und die Leistung der Produktion von Flachbahnen aus Kunststofffolie kann erheblich verbessert werden.

Erfindungsgemäß ist die Zugvorrichtung mit einem Pneumatikzylinder ausgestattet, der zum Einstellen und/oder zum Halten der Zugkraft am Messer dienen kann. Vorteilhafterweise ermöglicht der Pneumatikzylinder ein stufenloses und somit ein sehr feines Einstellen der Zugkraft am Messer. Die Schlauchbahn wirkt auf das Messer je nach der Dicke und/oder der Härte der Schlauchbahn mit einer veränderlichen Kraft, die der Zugkraft durch die Zugvorrichtung entgegengerichtet ist. Aufgrund der Kompressibilität der Druckluft im Pneumatikzylinder kann ein elastisches und nachgiebiges Einstellen der Zugkraft am Messer erzielt werden. Für einen neuen Auftrag bei Änderungen der Schlaucheigenschaften sowie innerhalb ein und desselben Auftrages bei Schwankungen der Schlaucheigenschaften muss hierzu lediglich das Druckniveau im Pneumatikzylinder angepasst werden. Der Pneumatikzylinder stellt somit sicher, dass die erfindungsgemäße Vorrichtung für unterschiedliche Aufträge für Schlauchbahnen mit verschiedenen Eigenschaften flexibel eingesetzt werden kann.

Außerdem ist der Pneumatikzylinder besonders geeignet, die Änderungen in der Schlauchbreite bei konstanten Schlaucheigenschaften innerhalb eines Auftrages schnell zu kompensieren. Wenn sich die Schlauchbreite ändert, ändert sich die Zugkraft am Messer. Das Messer steht mit dem Pneumatikzylinder derart in mechanischer Wirkverbindung, dass, wenn sich die Zugkraft am Messer ändert, der Druck im Pneumatikzylinder sich ebenfalls ändert. Durch Zufuhr oder Auslass von Druckluft kann das Druckniveau im Pneumatikzylinder schnell angepasst werden, um wieder den gewünschten Druck im Pneumatikzylinder wiederherzustellen und somit die gewünschte Zugkraft am Messer zu erhalten. Vorteilhafterweise muss nur das Druckniveau im Pneumatikzylinder aufrechterhalten werden, um ungeachtet der Schlauchbreite eine optimale, möglichst konstante Zugkraft am Messer und somit optimales Schneiden zu realisieren. Der erfindungsgemäße Pneumatikzylinder ist vorteilhafterweise reibungsarm und erlaubt ein leistungsloses Halten des Messers bei konstanter Schlauchbreite und konstanten Schlaucheigenschaften. Alternativ kann es vorgesehen sein, dass anstelle des Pneumatikzylinders ein hydraulischer Antrieb oder ein elektrischer Antrieb verwendet werden kann.

Vorteilhafterweise kann die erfindungsgemäße Zugvorrichtung einen Übersetzungsmechanismus aufweisen, um die Wirkung des Pneumatikzylinders auf das Messer zu übertragen. Somit kann sichergestellt werden, dass die Zugkraft am Messer noch feiner eingestellt werden kann, wobei gleichzeitig relativ große Verstellwege des Messers realisiert werden können. Außerdem können die Kräfte, die die Schlauchbahnen unterschiedlicher Breiten auf das Messer ausüben, noch schneller abgefangen werden. Der Übersetzungsmechanismus gewährleistet vorteilhafterweise, dass die Zugkraft am Messer nachgiebig ist und keinen großen Schwankungen unterliegt, sodass die Schlauchbahn auch bei Änderung der Schlauchbreite nicht beschädigt wird.

Erfindungsgemäß kann der Pneumatikzylinder mittels eines ersten Zugseils mit dem Übersetzungsmechanismus verbunden sein, wobei der Übersetzungsmechanismus mittels eines zweiten Zugseils mit dem Messer verbunden sein kann. Vorteilhafterweise kann das erste und das zweite Seil aus einem festen Material hergestellt werden, welches nicht dehnbar und keine Hysterese aufweist. Somit kann erreicht werden, dass die Zugkraft optimal abgespeichert und durch Einstellen des geeigneten Druckes im Pneumatikzylinder genau reproduziert werden kann. Zudem ist es vorteilhaft, dass die Zugkraft mit einer linearen Kennlinie in Anhängigkeit vom Druck bereitgestellt werden kann, sodass die Zugkraft sehr präzise eingestellt werden kann.

Dabei kann der Übersetzungsmechanismus in Form einer Drehscheibe mit einer ersten Bandrolle, auf der das erste Zugseil aufgewickelt ist, und mit einer zweiten Bandrolle, auf der das zweite Zugseil aufgewickelt ist, ausgebildet sein. Vorteilhafterweise kann die erste Bandrolle einen Durchmesser aufweisen, der kleiner ist als der Durchmesser der zweiten Bandrolle. Erfindungsgemäß kann somit ein optimales Übersetzungsverhältnis erzielt werden, sodass der mögliche Verstellweg des Messers im Vergleich zum Hubweg des Pneumatikzylinders um den Faktor vergrößert werden kann, um welchen der Durchmesser der zweiten Bandrolle den Durchmesser der ersten Bandrolle übersteigt. Die Zugkraft am zweiten Zugseil kann wiederum kleiner um denselben Faktor sein, als die Kraft am ersten Zugseil. So können mit einem relativ kleinen handelsüblichen Pneumatikzylinder relativ kleine Zugkräfte am Schlitzmesser und gleichzeitig große Verstellwege des Messers ermöglicht werden. Die Vorrichtung bietet somit eine einfache und kostengünstige Lösung, um das Schneidergebnis erheblich zu verbessern.

Der erfindungsgemäße Übersetzungsmechanismus kann vorteilhafterweise an einem Gehäuse der Vorrichtung drehbar gelagert sein. Der Übersetzungsmechanismus kann dabei an einem einfachen Drehgelenk gelagert sein und somit besonders einfach zu montieren sein. Zudem kann die Vorrichtung eine erste Umlenkrolle zum Ausrichten des ersten Zugseils und eine zweite Umlenkrolle zum Ausrichten des zweiten Zugseils senkrecht zur Laufrichtung der Schlauchbahn vorgesehen sein. Vorteilhafterweise kann das erste Zugseil parallel zum Pneumatikzylinder ausgerichtet sein und direkt am Kolben des Pneumatikzylinders befestigt werden. Der Übersetzungsmechanismus kann somit durch die Umlenkrollen optimal die Zugkräfte zwischen dem Pneumatikzylinder und dem Messer übertragen.

Erfindungsgemäß kann die Schlauchbahn über eine Umlenkrolle zum Messer geführt werden, die im Wesentlichen senkrecht zur Laufrichtung der Schlauchbahn ausgerichtet sein kann. Nach einem besonderen Vorteil der Erfindung können die zwei Flachbahnen nach dem Schneiden der Schlauchbahn zu zwei getrennten Wickelvorrichtungen geführt werden und dort gewickelt werden.

Das erfindungsgemäße Messer kann vorteilhafterweise auf einer Führungsschiene mittels eines Gleitelementes bewegbar angeordnet sein. Hierbei kann die Führungsschiene im Wesentlichen senkrecht zur Laufrichtung der Schlauchbahn angeordnet sein. So kann das Messer senkrecht zur Laufrichtung der Schlauchbahn verstellt werden, um die Schlauchbahn unterschiedlicher Breiten und Dicken gemäß der Erfindung besser zu durchschneiden. Das Messer kann vorteilhafterweise eine längliche Erstreckung parallel zur Laufrichtung der Schlauchbahn aufweisen, um ein optimales Schneiden entlang der Falzkante zu ermöglichen.

Des Weiteren kann es erfindungswesentlich sein, dass der Pneumatikzylinder auf der Führungsschiene angeordnet sein kann. Hiermit kann sichergestellt werden, dass die Zugkraft optimal an das Messer übertragen werden kann. Alternativ ist es auch denkbar, dass der Pneumatikzylinder am Gehäuse der Vorrichtung angeordnet sein kann. In beiden Ausführungsalternativen kann der Pneumatikzylinder außerhalb des Schlauches angeordnet sein, sodass die Druckluftanschlüsse und der Pneumatikzylinder für eine mögliche Wartung oder Steuerung bei laufender Bahn frei zugänglich liegen.

Ferner kann es erfindungsgemäß vorgesehen sein, dass das Messer mindestens ein, insbesondere zwei Messerelemente aufweisen kann. Vorteilhafterweise kann das zweite Messerelement zum einen als eine zusätzliche Sicherheit dienen, dass das Material mit einer größeren Dicke oder mit einer größeren Härte tatsächlich durchtrennt werden kann. Zum anderen kann das zweite Messerelement sicherstellen, dass eines der Messerelemente bei laufender Bahn immer zum Schneiden der Schlauchbahn bereit steht, auch wenn das andere Messerelement ausgetauscht oder repariert werden muss.

Das Messerelement kann erfindungsgemäß als ein Rundscheiben-Scherenmesser oder dergleichen ausgebildet sein. Das Rundscheiben-Scherenmesser kann vorteilhafterweise eine rotierende Rundscheibe zum Führen der Schlauchbahn und eine Klinge zum Schneiden der Schlauchbahn aufweisen. Vorteilhafterweise kann die Rundscheibe innerhalb der Schlauchbahn positioniert werden, wobei die schneidende Klinge außerhalb der Schlauchbahn befestigt werden kann. Somit kann sichergestellt werden, dass die Klinge leicht zugänglich außerhalb der Schlauchbahn liegen kann und bei laufender Schlauchbahn ausgetauscht werden kann. Das Material der Schlauchbahn kann zum Schneiden zwischen die rotierende Rundscheibe und die schneidende Klinge eingeführt werden. Dabei kann die Rundscheibe an der Klinge abrollen, wobei das Material durch die Rundscheibe an die scharfe Klinge eingedrückt werden kann, um die dazwischenliegende Schlauchbahn zu durchtrennen.

Vorteilhafterweise kann die erfindungsgemäße Zugvorrichtung, insbesondere der Pneumatikzylinder automatisch angesteuert werden, wenn sich die Schlaucheigenschaften und/oder die Schlauchbreite ändert. Zum Überwachen der Schlaucheigenschaften können entsprechende Sensoren vorgesehen werden. Um zu erfassen, dass die Schlauchbreite sich ändert, kann der Druck im Pneumatikzylinder überwacht werden. Vorteilhafterweise kann das erste Zugseil, welches die Zugvorrichtung mit dem Pneumatikzylinder verbindet, direkt am Kolben des Pneumatikzylinders befestigt werden. Wenn die Schlauchbreite größer wird, drückt das Schlauchmaterial mit einer kleiner werdenden Kraft auf das Messer und die Kraft, mit der das erste Zugseil am Kolben zieht, lockert sich daher. Der Druck im Pneumatikzylinder sinkt dann und es kann als Zeichen zum Einschalten der Zugvorrichtung, insbesondere des Pneumatikzylinders dienen. Dann kann auf der Kolbenseite des Pneumatikzylinders Druckluft eingeführt werden, die Kolbenstange wird dabei in den Pneumatikzylinder eingezogen, das erste Zugseil spannt sich wieder und wird von der kleinen Bandrolle abgewickelt, während die Drehscheibe sich in Richtung zum Pneumatikzylinder dreht. Dabei wird das zweite Zugseil auf der großen Bandrolle aufgewickelt und das zweite Zugseil zieht dann das Messer gegen die Falzkante der breiter werdenden Schlauchbahn. Wird die Schlauchbreite während der Produktion kleiner, so wird das Messer alleine durch die Schlauchbahn nach innen verfahren. Dabei wird das zweite Zugseil von der großen Bandrolle abgewickelt und die Drehscheibe sich zum Messer hin gedreht. Dabei wird das erste Zugseil auf der kleinen Bandrolle aufgewickelt und die Kolbenstange aus dem Pneumatikzylinder herausgezogen. Der Druck im Pneumatikzylinder steigt. Dabei kann die Druckluft aus dem Pneumatikzylinder durch einen speziell angesteuerten Druckluftanschluss ausgelassen werden bis der gewünschte Druck im Zylinder wieder erreicht ist, der einer optimalen Zugkraft am Messer entspricht. Ein optimaler Druck im Zylinder kann bei bleibenden Schlaucheigenschaften konstant bleiben, wohingegen sich der optimale Druck ändern kann, wenn sich die Schlaucheigenschaften wie Schlauchdicke oder Schlauchhärte ändern. Die erfindungsgemäße Vorrichtung kann Sensoren vorsehen, die die Schlaucheigenschaften überwachen und die Änderungen der Schlaucheigenschaften detektieren können, anhand welcher neue Werte für den optimalen Druck im Pneumatikzylinder und für die Zugkraft am Messer berechnet werden können.

Erfindungsgemäß kann der Druck im Pneumatikzylinder in Abhängigkeit von den Schlaucheigenschaften angesteuert werden. Die Zugvorrichtung kann dabei einen Druckregler aufweisen, um den Druck im Pneumatikzylinder durch Zu- oder Abfuhr von Druckluft einzustellen bzw. konstant halten zu können. Zudem kann der Pneumatikzylinder einen Druckluftanschluss auf der Kolbenseite aufweisen, um die Druckluft zuzuführen und/oder auszulassen. Wenn bei gleich bleibenden Schlaucheigenschaften der Druck im Pneumatikzylinder konstant gehalten wird, bleibt die Zugkraft am Messer ebenfalls im Wesentlichen konstant. Erfindungsgemäß hat sich herausgestellt, dass das Schneidergebnis optimal ist, wenn bei konstanten Schlaucheigenschaften die Zugkraft am Messer unabhängig von der Schlauchbreite im Wesentlich konstant eingestellt wird.

Vorteilhafterweise kann die Zugvorrichtung eine Steuervorrichtung zum Ansteuern der Zugkraft am Messer in Abhängigkeit von den Schlaucheigenschaften aufweisen. Ferner kann die Steuervorrichtung mit den Sensoren und/oder dem Druckregler und/oder dem Druckluftanschluss in Datenkommunikation stehen. Vorteilhafterweise kann die Zugvorrichtung automatisch die Zugkraft am Messer ansteuern. Erfindungsgemäß kann die Steuervorrichtung die Zugkraft am Messer abhängig von den Schlaucheigenschaften wie Schlauchdicke und/oder Schlauchhärte einstellen, wobei bei konstanten Schlaucheigenschaften die Steuervorrichtung die Zugkraft am Messer ebenfalls konstant halten kann. Hierzu kann die Steuervorrichtung den Druck im Pneumatikzylinder durch Druckluftzufuhr oder -auslass anpassen oder konstant halten.

Vorteilhafterweise kann das Messer durch die Zugvorrichtung verstellt werden, wenn die Schlauchbreite der Schlauchbahn größer wird. Wenn jedoch die Schlauchbreite der Schlauchbahn kleiner wird, so kann das Messer alleine durch die Schlauchbahn verstellt werden. Vorteilhafterweise kann dann die Zugvorrichtung das Messer nur in eine Richtung verstellen, sodass flexible Zugseile verwendet werden können, die nur in eine Richtung aufgespannt werden müssen. Zudem kann dann der Pneumatikzylinder mit nur einem kolbenseitigen Druckluftanschluss verwendet werden. Dadurch können die Steuerung und der Aufbau der erfindungsgemäßen Vorrichtung vereinfacht werden.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1: eine schematische Darstellung einer herkömmlichen Vorrichtung, und
- Fig. 2: eine schematische Darstellung einer erfindungsgemäßen Vorrichtung.

Die Figur 1 zeigt eine Vorrichtung zum Trennen einer Schlauchbahn 11 in zwei Flachbahnen 12, 13, wie sie aus dem Stand der Technik bekannt ist. Diese Vorrichtung ist mit einem verstellbaren Messer 20 ausgestattet, welches auf eine Falzkante 14 der Schlauchbahn 11 gerichtet ist. Das Messer 20 kann entlang einer Führungsschiene 23 verschoben werden, die sich senkrecht zur Laufrichtung der Schlauchbahn 11 erstreckt. Wenn die Schlauchbahn 11 breiter wird, soll das Messer 20 nach links verschoben werden. Wenn die Schlauchbahn 11 schmaler wird, soll das Messer 20 nach rechts verschoben werden, um auf die Falzkante 14 zu treffen. Die Vorrichtung aus der Figur 1 sieht hierzu lediglich vor, dass das Messer 20 bzgl. der Schlauchbahn 11 in Richtung nach außen, auf dem Bild nach links, beaufschlagt wird. Die Vorrichtung weist dabei eine Zugvorrichtung 30 mit einer Seiltrommel 31 und einem Zugseil I auf, das über eine Umlenkrolle 41 zum Messer 20 geführt ist. Das Zugseil I bleibt immer aufgespannt und drückt das Messer 20 nach links. Jedoch besteht dabei der Nachteil, dass die Zugkraft am Messer 20 durch die Seiltrommel 31 bei Ab- und Aufwickeln des Zugseils I von der Trommel 31 Änderungen und zudem einer Hysterese unterliegt. Die Zugkraft kann außerdem nicht gezielt eingestellt werden, geschweige denn davon, dass sich die Zugkraft wegen der Eigenschaften der Seiltrommel 31 ändert. Zudem ist nachteilig, dass vom Auftrag zum Auftrag eine Speicherung der Daten nicht möglich ist, mit welcher Zugkraft bei welchen Schlauchbahneigenschaften der optimale Schnitt erzielt werden kann.

Die Figur 2 zeigt die erfindungsgemäße Vorrichtung 10 zum Trennen einer Schlauchbahn 11 in zwei Flachbahnen 12, 13, die ein verstellbares Messer 20 zum Schneiden der Schlauchbahn 11 und eine Zugvorrichtung 30 aufweist, die das Messer 20 mit einer justierbaren Zugkraft K auf eine Falzkante 14 der Schlauchbahn 11 beaufschlagt, wobei die Zugkraft K entsprechend den Schlaucheigenschaften eingestellt werden kann. Die erfindungsgemäße Zugvorrichtung 30 ist derart ausgestaltet, dass die Zugkraft K bei bleibenden Schlaucheigenschaften unabhängig von der Schlauchbreite der Schlauchbahn 11 im Wesentlichen konstant bleibt. Dabei ist es erfindungswesentlich, dass das Messer 20 möglichst genau mit einer fein eingestellten Zugkraft K bzgl. der Falzkante 14 des Schlauches 11 positioniert wird, um eine gerade Linie zwischen den Flachbahnen 12, 13 zu erzielen und eine Fehlproduktion zu vermeiden, wenn die Schlauchbahn 11 nicht richtig getrennt wird oder gar zerreißt.

Die Zugvorrichtung 30 weist gemäß der Erfindung einen Pneumatikzylinder 33 auf, der zum Einstellen und/oder zum Halten der Zugkraft K am Messer 20 dient. Mittels des Pneumatikzylinders 33 kann die Zugkraft K am Messer 20 in Abhängigkeit von den Schlaucheigenschaften stufenlos eingestellt oder gehalten werden. Außerdem kann durch den Pneumatikzylinder 33 die Kraft, die die Schlauchbahn 11 selber auf das Messer 20 ausübt, optimal abgefangen werden. Dabei kann das Messer 20 soweit verstellt werden, bis die Zugkraft K wieder eine optimale Stärke zum Schneiden der Folie aufweist. Durch ein Nachfüllen oder Ablassen der Druckluft im Pneumatikzylinder 33 kann die Zugkraft K am Messer 20 bei konstanten Schlaucheigenschaften ebenfalls beinahe konstant gehalten werden. Wirkt die breiter werdende Schlauchbahn 11 mit einer kleiner werdenden Kraft auf das Messer 20, so kann die Druckluft in den Pneumatikzylinder 33 eingelassen werden, um den Zug am Messer 20 entgegen der Kraft der Schlauchbahn 11 zu erhöhen, bis das Messer 20 die Position erreicht hat, bei der die Zugkraft K einem gewünschten Wert entspricht. Die Schlauchbahn 11 kann somit gerade unabhängig von ihrer Breite mit einer geeigneten, nahezu gleich bleibenden Zugkraft K geschnitten werden. Das Material der Schlauchbahn 11 wird dabei möglichst geschont und die Flachbahnen 12, 13 bekommen eine möglichst gerade Trennlinie. Der Pneumatikzylinder 33 kann für unterschiedliche Aufträge eingesetzt werden. Für jeden neuen Auftrag oder, wenn Änderungen der Schlauchbahneigenschaften innerhalb eines Auftrages auftreten, kann das Druckniveau im Pneumatikzylinder 33 durch Zu- bzw. Abfuhr der Druckluft angepasst werden, der einer optimalen Zugkraft K am Messer 20 entspricht, die zu einem möglichst geraden Schnitt führt. Der Pneumatikzylinder 33 kann dabei schnell angesteuert werden, sodass Änderungen der Schlauchdicke oder Schlauchhärte sowie der Schlauchbreite auch während eines Auftrages abgefangen werden können. Der erfindungsgemäße Pneumatikzylinder 33 weist geringe Reibungsverluste auf, benötigt wenig Energie zum Ansteuern und ermöglicht außerdem ein leistungsloses Halten des Messers 20 bei konstanter Zugkraft K, Schlauchbreite und Schlaucheigenschaften. Anstelle des Pneumatikzylinders 33 kann alternativ ein hydraulischer Antrieb oder ein elektrischer Antrieb verwendet werden.

Die erfindungsgemäße Zugvorrichtung 30 weist ferner einen Übersetzungsmechanismus 31, 32 auf, der die Wirkung des Pneumatikzylinders 33 auf das Messer 20 mit einem Übersetzungsfaktor D/d überträgt. Der Übersetzungsmechanismus 31, 32 ist in Form einer Drehscheibe 31, 32 mit einer ersten Bandrolle 31, auf der ein erstes Zugseil I aufgewickelt ist, und mit einer zweiten Bandrolle 32, auf der ein zweites Zugseil II aufgewickelt ist, ausgebildet. Die erste Bandrolle 31 weist dabei einen Durchmesser d auf, der kleiner ist als der Durchmesser D der zweiten Bandrolle 32. Vorteilhafterweise kann somit ein Übersetzungsverhältnis D/d erzielt werden, das den möglichen Verstellweg des Messers 20 im Vergleich zum Hubweg des Pneumatikzylinders 33 um den Faktor D/d vergrößert.

Der Pneumatikzylinder 33 ist dabei mittels des ersten Zugseils I mit der ersten Bandrolle 31 verbunden, wobei die zweite Bandrolle 32 mittels des zweiten Zugseils II mit dem Messer 20 verbunden ist. Das erste I und das zweite Zugseil II können aus einem festen, nicht dehnbaren Material hergestellt werden, sodass Hystereseeffekte vermieden werden können. Die Zugkraft K am zweiten Zugseil II kann durch den Übersetzungsmechanismus 31, 32 um den Faktor d/D verkleinert werden, als die Kraft am ersten Zugseil I. Daher können relativ kleine, feine Zugkräfte am Schlitzmesser 20 erzielt werden, während der Verstellweg des Messers 20 an einer Führungsschiene 23 vergrößert werden kann. Hierzu kann das Messer 20 ein nicht dargestelltes Gleitelement aufweisen, um entlang der Führungsschiene 23 senkrecht zur Laufrichtung L der Schlauchbahn 11 verschoben zu werden. Vorteilhafterweise kann eine sehr feine Zugkraft K am Messer 20 eingestellt werden, wobei das Messer 20 dennoch relativ weit an der Führungsschiene 23 verstellt werden kann. Somit können die Kräfte, die die Schlauchbahnen 11 unterschiedlicher Breiten auf das Messer 20 ausüben, noch schneller und feiner abgefangen werden. Der Übersetzungsmechanismus 31, 32 zusammen mit dem Pneumatikzylinder 33 ermöglichen ein nachgiebiges Halten der Zugkraft K in Reaktion auf Änderung der Schlauchbreite, sodass die Schlauchbahn 11 nicht beschädigt wird.

Die erfindungsgemäße Zugvorrichtung 30 ermöglicht außerdem, dass die optimale Zugkraft K für die unterschiedlichen Schlaucheigenschaften ermittelt und abgespeichert werden kann. Diese optimale Zugkraft K kann zudem durch Einstellen des geeigneten Druckes im Pneumatikzylinder 33 genau reproduziert werden. So kann für unterschiedliche Aufträge die optimale Zugkraft K erfasst werden, um je nach Schlaucheigenschaften, wie Schlauchdicke und/oder -härte als Rezept gespeichert werden. Außerdem kann die Zugkraft K im Rahmen eines Auftrages, je nach der Breite der Schlauchbahn 11 durch Kontrollieren des Druckes im Pneumatikzylinder 33 möglichst konstant gehalten werden. Daher können Änderungen der Schlaucheigenschaften sowie der Schlauchbreite von Auftrag zu Auftrag und auch während eines Auftrages schnell, gezielt und elastisch abgefangen werden. Vorteilhafterweise hat die Zugkraft K eine lineare Kennlinie in Abhängigkeit vom Druck im Pneumatikzylinder 33, sodass die Zugkraft K sehr präzise und einfach eingestellt werden kann.

Der Übersetzungsmechanismus 31, 32 ist erfindungsgemäß an einem Gehäuse 40 der Vorrichtung 10 drehbar gelagert. Die Vorrichtung 10 umfasst ferner eine erste Umlenkrolle 41, die zum Ausrichten des ersten Zugseils I in einer Linie mit dem Pneumatikzylinder 33 dient, und eine zweite Umlenkrolle 42, die zum Ausrichten des zweiten Zugseils II senkrecht zum Messer 20 und parallel zur Führungsschiene 23 dient. Vorteilhafterweise ist das erste Zugseil I direkt am Kolben des Pneumatikzylinders 33 befestigt. Der Übersetzungsmechanismus 31, 32 kann somit durch die Umlenkrollen 31, 32 und die Zugseile I, II die Zugkräfte zwischen dem Pneumatikzylinder 33 und dem Messer 20 übertragen. Erfindungsgemäß wird die Schlauchbahn 11 über eine Umlenkrolle 15 zum Messer 20 geführt, die senkrecht zur Laufrichtung L der Schlauchbahn 11 und parallel zur Führungsschiene 23 ausgerichtet ist. Die Schlauchbahn 11 kann beispielsweise nach dem Herstellen über die Umlenkrolle 15 zum Schneiden zur erfindungsgemäßen Vorrichtung 10 geführt werden. Ferner ist es denkbar, dass die zwei Flachbahnen 12, 13 nach dem Trennen der Lagen der Schlauchbahn 11 zu zwei getrennten Wickelvorrichtungen geführt werden.

Das Messer 20 weist gemäß einer vorteilhaften Ausführungsform der Erfindung zwei Messerelemente 21, 22 auf. Zwei Messerelemente 21, 22 dienen vorteilhafterweise dazu, dass bei laufender Bahn eines der Messerelemente 21, 22 immer zum Schneiden der Schlauchbahn 11 bereit steht, auch wenn das andere Messerelement 21, 22 ausgetauscht oder repariert werden muss. Die erfindungsgemäßen Messerelemente 21, 22 sind als Rundscheiben-Scherenmesser 21, 22 ausgebildet. Jedes Rundscheiben-Scherenmesser 21, 22 umfasst eine rotierende Rundscheibe 24, 35 zum Führen der Schlauchbahn 11 und eine Klinge 26, 27 zum Schneiden der Schlauchbahn 11. Die Rundscheiben 24, 25 werden derart positioniert, dass die Schlauchbahn 11 sie vor dem Schneiden von außen umschließt, wobei die schneidenden Klingen 26, 27 außerhalb der Schlauchbahn 11 bleiben. Die Klingen 26, 27, die ein Verschleißteil darstellen, können dabei frei zugänglich außerhalb der Schlauchbahn 11 positioniert und bei Bedarf bei laufender Bahn ausgetauscht werden. Das andere Messerelement 21, 22 mit der bleibenden Klinge 26, 27 kann weiterhin zum Schneiden der Schlauchbahn 11 benutzt werden, auch während die andere Klinge 26, 27 ausgetauscht wird. Das Material der Schlauchbahn 11 wird zum Schneiden zwischen die rotierenden Rundscheiben 24, 25 und die schneidenden Klingen 26, 27 eingeführt. Dabei rollen die Rundscheiben 24, 25 an den Klingen 26, 27 ab, wobei die Schlauchbahn 11 durch die Rundscheiben 24, 25 an die scharfen Klingen 26, 27 eingedrückt und wie in einer Schere durchtrennt wird.

Vorteilhafterweise kann die erfindungsgemäße Zugvorrichtung 30 bzw. der Pneumatikzylinder 33 in Abhängigkeit von den Schlaucheigenschaften und der Schlauchbreite automatisch angesteuert werden. Wenn die Schlaucheigenschaften konstant bleiben, so kann die Änderung des Druckes im Pneumatikzylinder 33 ein Zeichen davon sein, dass die Schlauchbreite sich ändert. Zur Ansteuerung der Zugvorrichtung 30 kann der Druck im Pneumatikzylinder 33 überwacht werden. Wenn die Schlauchbreite größer wird und der Kolben mit einer kleiner werdenden Kraft aus dem Pneumatikzylinder 33 herausgezogen wird, sinkt der Druck im Pneumatikzylinder 33. Das ist ein Zeichen davon, dass die Schlauchbreite größer wird, und dass die Zugvorrichtung 30 bzw. der Pneumatikzylinder 33 eingeschaltet werden muss. Der Pneumatikzylinder 33 weist einen Druckluftanschluss 34 auf der Kolbenseite auf, durch welchen Druckluft in den Pneumatikzylinder 33 eingeführt werden kann. Die Kolbenstange 36 wird dann in den Pneumatikzylinder 33 eingezogen, das erste Zugseil I spannt sich wieder. Das erste Zugseil I wird von der kleinen Bandrolle 31 abgewickelt und die kleine Bandrolle 31 wird zusammen mit der Drehscheibe 31, 32 nach rechts gedreht. Dadurch wird der Zug am zweiten Zugseil II verstärkt, das zweite Zugseil II wird auf der großen Bandrolle 32 aufgewickelt und das Messer 20 wird nach links verschoben. Die Druckluftzufuhr wird dann wieder abgestellt, wenn der gewünschte Druck im Pneumatikzylinder 33 erreicht ist, welcher der optimalen Zugkraft K für die Schlauchbahn 11 mit den speziellen Eigenschaften aus dem aktuellen Auftrag entspricht. Somit kann die Zugkraft K am Messer 20, auch während die Schlauchbahn 11 breiter wird, beinahe konstant gehalten werden. Wird die Schlauchbreite während der Produktion kleiner, so wird das Messer 20 durch die Schlauchbahn 11 selbst nach rechts verfahren. Dabei wird das zweite Zugseil II von der großen Bandrolle 32 abgewickelt und die Drehscheibe 31, 32 wird nach links gedreht. Dabei wird das erste Zugseil I auf der kleinen Bandrolle 31 aufgewickelt und die Kolbenstange 36 wird aus dem Pneumatikzylinder 33 herausgezogen. Der Druck im Pneumatikzylinder 33 steigt. Dann wird die Druckluft aus dem Pneumatikzylinder 33 durch den Druckluftanschluss 34 ausgelassen bis der gewünschte Druck im Pneumatikzylinder 33 wieder erreicht ist, der einer optimalen Zugkraft K am Messer 20 für diesen Auftrag entspricht. Hierzu kann die Vorrichtung 10 eine nicht dargestellte Steuereinrichtung aufweisen, um im Rahmen eines Auftrages der Änderung der Schlauchbreite durch Halten des Druckes im Pneumatikzylinder 33 automatisch entgegenzuwirken. Die Steuervorrichtung kann mit einem Druckregler 35 in Verbindung stehen, der in Figur 2 schematisch dargestellt ist.

Für einen anderen Auftrag, bei welchem die Schlauchbahn 11 mit anderen Eigenschaften wie die Schlauchdicke und Schlauchhärte produziert wird, kann ein anderer Druck im Pneumatikzylinder 33 und eine andere Zugkraft K am Messer 20 das optimale Schnittergebnis liefern. Für unterschiedliche Aufträge und verschiedene Schlauchbahnen 11 kann die Vorrichtung 10 eine so genannte Rezeptur beispielsweise in einem Speicher der Steuervorrichtung abspeichern. Die Rezeptur kann beinhalten, für welchen Auftrag bzw. für welche Schlauchbahnen 11 welcher Druck im Pneumatikzylinder 33 und welche Zugkraft K am Messer 20 optimal sind. Außerdem kann die Erfindung vorsehen, dass während eines Auftrages die Schlauchdicke und/oder Härte durch nicht dargestellte Sensoren überwacht werden kann, um den Druck im Pneumatikzylinder 33 und somit die Zugkraft 20 am Messer 20 ebenfalls abhängig von den Eigenschaften der Schlauchbahn 11 einzustellen.

Zusammengefasst ermöglicht die erfindungsgemäße Zugvorrichtung 30 eine automatische Einstellung der Zugkraft K am Messer 20 in Abhängigkeit von den gegebenen Eigenschaften der Schlauchbahn 11. Dabei kann es denkbar sein, dass die Unterschiede in Schlaucheigenschaften bei Schwankungen erfasst werden können, sodass der Druck im Pneumatikzylinder 33 und die Zugkraft K am Messer 20 bei laufender Bahn angepasst werden können. Die Erfindung schlägt des Weiteren vor, dass bei konstanten Schlaucheigenschaften der Druck im Pneumatikzylinder 33 durch Zufuhr bzw. Auslass des Druckluftes unabhängig von der Schlauchbreite konstant gehalten werden kann. Dann kann je nach der Schlauchbreite eine geeignete Position des Messers 20 auf der Führungsschiene 23 eingestellt werden, bei der das Messer 20 zum Schneiden der Schlauchbahn 11 auf die Schlauchbahn 11 mit einer optimalen Zugkraft K einwirkt. Die erfindungsgemäße Vorrichtung 10 weist dabei einen Druckregler 35 auf, um den Druck im Pneumatikzylinder 33 zu steuern. Wenn bei gleichbleibenden Schlaucheigenschaften der Druck im Pneumatikzylinder 33 konstant gehalten wird, bleibt die Zugkraft K am Messer 20 ebenfalls im Wesentlichen konstant. Vorteilhafterweise kann somit ein verbessertes Schneidergebnis erzielt werden.

Die Erfindung geht dabei von dem Gedanken aus, dass die Zugvorrichtung 30 das Messer 20 nach links verstellt, wenn die Schlauchbreite der Schlauchbahn 11 größer wird. Wenn jedoch die Schlauchbreite der Schlauchbahn 11 kleiner wird, so wird das Messer 20 alleine durch die Schlauchbahn 11 nach rechts verstellt. Der Pneumatikzylinder 33 ermöglicht ferner in Abhängigkeit von Schlaucheigenschaften ein sehr feines einstellen der Zugkraft K, mit der das Messer 20 auf die Schlauchbahn 11 einwirken kann, um die Schlauchbahn 11 nicht zu zerreißen. Der Übersetzungsmechanismus 31, 32 sorgt dafür, dass gleichzeitig das Messer 20 auf der Führungsschiene 23 relativ weit nach links und rechts verstellt werden kann, um die Schlauchbahnen 11 unterschiedlicher Breiten schneiden zu können. Vorteilhafterweise weist die erfindungsgemäße Vorrichtung 10 einfache Bauteile auf, ist kostengünstig und unkompliziert im Aufbau.

### Bezugszeichenliste

- 10: Vorrichtung
- 11: Schlauchbahn
- 12: Flachbahn
- 13: Flachbahn
- 14: Falzkante der Schlauchbahn
- 15: Umlenkrolle

- 20: Messer
- 21: erstes Messerelement
- 22: zweites Messerelement
- 23: Führungsschiene
- 24: erste Rundscheibe
- 25: zweite Rundscheibe
- 26: erste Klinge
- 27: zweite Klinge

- 30: Zugvorrichtung
- 31: Übersetzungsmechanismus/Drehscheibe
- 32: Übersetzungsmechanismus/Drehscheibe
- 31: erste Bandrolle
- 32: zweite Bandrolle
- 33: Pneumatikzylinder
- 34: Druckluftanschluss
- 35: Druckregler
- 36: Kolbenstange

- 40: Gehäuse
- 41: erste Umlenkrolle
- 42: zweite Umlenkrolle
- I: erstes Zugseil
- II: zweites Zugseil

- L: Laufrichtung der Schlauchbahn
- K: Zugkraft

## Patentansprüche

1. Vorrichtung (10) zum Schneiden einer Schlauchbahn (11), mit
einem verstellbaren Messer (20) zum Schneiden der Schlauchbahn (11),
und mit einer Zugvorrichtung (30), die das Messer (20) mit einer Zugkraft (K) auf eine Falzkante (14) der Schlauchbahn (11) beaufschlagt,
**dadurch gekennzeichnet,**
**dass** die Zugvorrichtung (30) derart ausgestaltet ist, dass die Zugkraft (K) abhängig von den Schlaucheigenschaften der Schlauchbahn (11) justierbar ist, und dass die Zugkraft (K) bei konstanten Schlaucheigenschaften unabhängig von der Schlauchbreite der Schlauchbahn (11) im Wesentlichen konstant haltbar ist.

2. Vorrichtung (10) nach Anspruch 1,
**dadurch gekennzeichnet,**
**dass** die Zugvorrichtung (30) einen Pneumatikzylinder (33) aufweist, der zum Einstellen und/oder zum Halten der Zugkraft (K) am Messer (20) dient.

3. Vorrichtung (10) nach Anspruch 2,
**dadurch gekennzeichnet,**
**dass** die Zugvorrichtung (30) einen Übersetzungsmechanismus (31, 32) aufweist, um die Wirkung des Pneumatikzylinders (33) auf das Messer (20) zu übertragen.

4. Vorrichtung (10) nach Anspruch 3,
**dadurch gekennzeichnet,**
**dass** der Pneumatikzylinder (33) mittels eines ersten Zugseils (I) mit dem Übersetzungsmechanismus (31, 32) verbunden ist, wobei der Übersetzungsmechanismus (31, 32) mittels eines zweiten Zugseils (II) mit dem Messer (20) verbunden ist.

5. Vorrichtung (10) nach Anspruch 4,
**dadurch gekennzeichnet,**
**dass** der Übersetzungsmechanismus (31, 32) in Form einer Drehscheibe (31, 32) ausgebildet ist, mit einer ersten Bandrolle (31), auf der das erste Zugseil (I) aufgewickelt ist, und mit einer zweiten Bandrolle (32), auf der das zweite Zugseil (II) aufgewickelt ist.

6. Vorrichtung (10) nach Anspruch 5,
**dadurch gekennzeichnet,**
**dass** die erste Bandrolle (31) einen Durchmesser (d) aufweist, der kleiner ist als der Durchmesser (D) der zweiten Bandrolle.

7. Vorrichtung (10) nach Anspruch 4,
**dadurch gekennzeichnet,**
**dass** der Übersetzungsmechanismus (31,32) an einem Gehäuse (40) der Vorrichtung (10) drehbar befestigt ist, wobei insbesondere eine erste Umlenkrolle (41) zum Ausrichten des ersten Zugseils (I) und eine zweite Umlenkrolle (42) zum Ausrichten des zweiten Zugseils (II) im Wesentlichen senkrecht zur Laufrichtung (L) der Schlauchbahn (11) vorgesehen sind.

8. Vorrichtung (10) nach einem der vorhergehenden Ansprüche,
**dadurch gekennzeichnet,**
**dass** die Schlauchbahn (11) über eine Umlenkrolle (15) zum Messer (20) führbar ist, die im Wesentlichen senkrecht zur Laufrichtung (L) der Schlauchbahn (11) ausgerichtet ist.

9. Vorrichtung (10) nach einem der Ansprüche 2 bis 8,
**dadurch gekennzeichnet,**
**dass** das Messer (20) auf einer Führungsschiene (23) mittels eines Gleitelementes bewegbar angeordnet ist, wobei die Führungsschiene (23) im Wesentlichen senkrecht zur Laufrichtung (L) der Schlauchbahn (11) verläuft, und dass insbesondere der Pneumatikzylinder (33) auf der Führungsschiene (23) befestigt ist.

10. Vorrichtung (10) nach einem der vorhergehenden Ansprüche,
**dadurch gekennzeichnet,**
**dass** das Messer (20) mindestens ein erstes Messerelement (21) und insbesondere ein zweites Messerelement (22) zum Schneiden der Schlauchbahn (11) aufweist.

11. Vorrichtung (10) nach Anspruch 10,
**dadurch gekennzeichnet,**
**dass** das Messerelement (21, 22) in Form eines Rundscheiben-Scherenmessers ausgebildet ist, das eine rotierende Rundscheibe (24, 25) zum Führen der Schlauchbahn (11) und eine Klinge (26, 27) zum Schneiden der Schlauchbahn (11) aufweist, wobei insbesondere die Rundscheibe (24, 25) innerhalb der Schlauchbahn (11) und die Klinge (26,27) außerhalb der Schlauchbahn (11) anordbar sind.

12. Vorrichtung (10) nach einem der vorhergehenden Ansprüche,
**dadurch gekennzeichnet,**
**dass** die Zugvorrichtung (30), insbesondere automatisch ansteuerbar ist, wenn sich die Schlaucheigenschaften und/oder die Schlauchbreite ändern/ändert, und dass insbesondere Sensoren vorgesehen sind, die die Schlauchbahn (11) auf die Schlaucheigenschaften überwachen.

13. Vorrichtung (10) nach einem der Ansprüche 2 bis 10,
**dadurch gekennzeichnet,**
**dass** die Zugvorrichtung (30) einen Druckregler (35) aufweist, um den Druck im Pneumatikzylinder (33) zu regeln, dass insbesondere der Pneumatikzylinder (33) einen Druckluftanschluss (34) auf einer Kolbenseite aufweist, um die Druckluft zuzuführen und/oder auszulassen.

14. Vorrichtung (10) nach Anspruch 13,
**dadurch gekennzeichnet,**
**dass** die Zugvorrichtung (30) eine Steuervorrichtung zum Ansteuern der Zugkraft (K) am Messer (20) in Abhängigkeit von den Schlaucheigenschaften aufweist, und dass insbesondere die Steuervorrichtung mit den Sensoren und/oder dem Druckregler (35) und/oder dem Druckluftanschluss (34) in Datenkommunikation steht.

15. Vorrichtung (10) nach einem der vorhergehenden Ansprüche,
**dadurch gekennzeichnet,**
**dass** das Messer (20) durch die Zugvorrichtung (30) verstellbar ist, wenn die Schlauchbreite der Schlauchbahn (11) größer wird, und das Messer (20) durch die Schlauchbahn (11) verstellbar ist, wenn die Schlauchbreite der Schlauchbahn (11) kleiner wird.

## Claims

1. Device (10) for cutting a tubular web (11), having an adjustable knife (20) for cutting the tubular web (11),
and having a pulling device (30), which applies a tensile force (K) to the knife (20) on a fording edge (14) of the tubular web (11),
**characterized in that**
the pulling device (30) is configured in such a way that the tensile force (K) can be adjusted on the basis of the tube properties of the tubular web (11), and **in that**, given constant tube properties, the tensile force (K) can be kept substantially constant, irrespective of the tube width of the tubular web (11).

2. Device (10) according to Claim 1,
**characterized in that**
the pulling device (30) has a pneumatic cylinder (33), which is used for setting and/or maintaining the tensile force (K) on the knife (20).

3. Device (10) according to Claim 2,
**characterized in that**
the pulling device (30) has a transmission mechanism (31, 32) in order to transmit the action of the pneumatic cylinder (33) to the knife (20).

4. Device (10) according to Claim 3,
**characterized in that**
the pneumatic cylinder (33) is connected to the transmission mechanism (31, 32) by means of a first pulling cord (I), wherein the transmission mechanism (31, 32) is connected to the knife (20) by means of a second pulling cord (II).

5. Device (10) according to Claim 4,
**characterized in that**
the transmission mechanism (31, 32) is constructed in the form of a rotary disc (31, 32), having a first tape roller (31), on which the first pulling cord (I) is wound up, and having a second tape roller (32), on which the second pulling cord (II) is wound up.

6. Device (10) according to Claim 5,
**characterized in that**
the first tape roller (31) has a diameter (d) which is smaller than the diameter (D) of the second tape roller.

7. Device (10) according to Claim 4,
**characterized in that** the transmission mechanism (31, 32) is rotatably secured to a housing (40) of the device (10), wherein in particular a first deflection roller (41) for aligning the first pulling cord (I), and a second deflection roller (42) for aligning the second pulling cord (II), are provided substantially perpendicular to the running direction (L) of the tubular web (11).

8. Device (10) according to one of the preceding claims,
**characterized in that**
the tubular web (11) can be guided to the knife (20) over a deflection roller (15), which is maligned substantially perpendicular to the running direction (L) of the tubular web (11).

9. Device (10) according to one of Claims 2 to 8,
**characterized in that**
the knife (20) is arranged on a guide rail (23) such that it can be moved by means of a sliding element, wherein the guide rail (23) extends substantially perpendicular to the running direction (L) of the tubular web (11), and **in that** in particular the pneumatic cylinder (33) is secured to the guide rail (23).

10. Device (10) according to one of the preceding claims,
**characterized in that**
the knife (20) has at least one first knife element (21) and in particular a second knife element (22) for cutting the tubular web (11).

11. Device (10) according to Claim 10,
**characterized in that**
the knife element (21, 22) is constructed in the form of a round-disc shearing knife, which has a rotating round disc (24, 25) for gliding the tubular web (11) and a blade (26, 27) for cutting the tubular web (11), wherein in particular the round disc (24, / 25) can be arranged within the tubular web (11) and the blade (26, 27) can be arranged outside the tubular web (11).

12. Device (10) according to one of the preceding claims,
**characterized in that**
the pulling device (30) can be activated, in particular automatically, when the tube properties and/or the tube width change/s, and **in that** in particular sensors are provided which monitor the tubular web (11) with respect to the tube properties.

13. Device (10) according to one of Claims 2 to 10,
**characterized in that**
the pulling device (30) has a pressure regulator (35) in order to regulate the pressure in the pneumatic cylinder (33), **in that** in particular the pneumatic cylinder (33) has a compressed air connection (34) on a piston side, in order to supply and/or let out the compressed air.

14. Device (10) according to Claim 13,
**characterized in that**
the pulling device (30) has a control device for controlling the tensile force (K) on the knife (20) on the basis of the tube properties, and **in that** in particular the control device is in data communication with the sensors and/or the pressure regulator (35) and/or the compressed air connection (34).

15. Device (10) according to one of the preceding claims,
**characterized in that**
the knife (20) can be adjusted by the pulling device (30) when the tube width of the tubular web (11) becomes greater, and the knife (20) can be adjusted by the tubular web (11) when the tube width of the tubular web (11) becomes smaller.

## Revendications

1. Dispositif (10) de sectionnement d'une bande tubulaire (11), comprenant un couteau réglable (20) pour sectionner la bande tubulaire (11), et comprenant un dispositif de traction (30) qui sollicite le couteau (20) avec une force de traction (K) sur une arête de pliage (14) de la bande tubulaire (11),
**caractérisé en ce que**
le dispositif de traction (30) est configuré de telle sorte que la force de traction (K) puisse être ajustée en fonction des propriétés de tube de la bande tubulaire (11) et **en ce que** la force de traction (K) peut être maintenue essentiellement constante indépendamment de la largeur du tube de la bande tubulaire (11) dans le cas de propriétés de tube constantes.

2. Dispositif (10) selon la revendication 1,
**caractérisé en ce que**
le dispositif de traction (30) présente un cylindre pneumatique (33) qui sert à ajuster et/ou à maintenir la force de traction (K) appliquée au couteau (20).

3. Dispositif (10) selon la revendication 2,
**caractérisé en ce que**
le dispositif de traction (30) présente un mécanisme de transmission (31, 32) pour transmettre l'action du cylindre pneumatique (33) au couteau (20).

4. Dispositif (10) selon la revendication 3,
**caractérisé en ce que**
le cylindre pneumatique (33) est connecté au mécanisme de transmission (31, 32) au moyen d'un premier câble de traction (I), le mécanisme de transmission (31, 32) étant connecté au couteau (20) au moyen d'un deuxième câble de traction (II).

5. Dispositif (10) selon la revendication 4,
**caractérisé en ce que**
le mécanisme de transmission (31, 32) réalisé sous la forme d'un disque rotatif (31, 32) avec un premier rouleau de bande (31) sur lequel est enroulé le premier câble de traction (I) et avec un deuxième rouleau de bande (32) sur lequel est enroulé le deuxième câble de traction (II).

6. Dispositif (10) selon la revendication 5,
**caractérisé en ce que**
le premier rouleau de bande (31) présente un diamètre (d) qui est inférieur au diamètre (D) du deuxième rouleau de bande.

7. Dispositif (10) selon la revendication 4,
**caractérisé en ce que**
le mécanisme de transmission (31, 32) est fixé de manière rotative au niveau d'un boîtier (40) du dispositif (10), une première poulie de renvoi (41) étant notamment prévue pour orienter le premier câble de traction (I) et une deuxième poulie de renvoi (42) étant notamment prévue pour orienter le deuxième câble de traction (II) essentiellement perpendiculairement à la direction d'avance (L) de la bande tubulaire (11).

8. Dispositif (10) selon l'une quelconque des revendications précédentes,
**caractérisé en ce que**
la bande tubulaire (11) peut être guindée vers le couteau (20) par le biais d'une poulie de renvoi (15) qui est orientée essentiellement perpendiculairement à la direction d'avance (L) de la bande tubulaire (11).

9. Dispositif (10) selon l'une quelconque des revendications 2 à 8,
**caractérisé en ce que**
le couteau (20) est disposé de manière déplaçable sur un rail de guidage (23) au moyen d'un élément de glissement, le rail de guidage (23) s'étendant essentiellement perpendiculairement à la direction d'avance (L) de la bande tubulaire (11), et **en ce que** notamment le cylindre pneumatique (33) est fixé sur le rail de guidage (23).

10. Dispositif (10) selon l'une quelconque des revendications précédentes,
**caractérisé en ce que**
le couteau (20) présente au moins un premier élément de couteau (21) et notamment un deuxième élément de couteau (22) pour sectionner la bande tubulaire (11).

11. Dispositif (10) selon la revendication 10,
**caractérisé en ce que**
l'élément de couteau (21, 22) réalisé sous la forme d'un couteau de cisaillement à disques circulaires qui présentent un disque circulaire rotatif (24, 25) pour guider la bande tubulaire (11) et une lame (26, 27) pour sectionner la bande tubulaire (11), le disque circulaire (24, 25) pouvant notamment être disposé à l'intérieur de la bande tubulaire (11) et la lame (26, 27) pouvant notamment être disposée à l'extérieur de la bande tubulaire (11).

12. Dispositif (10) selon l'une quelconque des revendications précédentes,
**caractérisé en ce que**
le dispositif de traction (30) peut être commandé notamment automatiquement lorsque les propriétés de tube et/ou la largeur de tube varient et **en ce que** notamment des capteurs sont prévus, lesquels contrôlent la bande tubulaire (11) en termes des propriétés de tube.

13. Dispositif (10) selon l'une quelconque des revendications 2 à 10,
**caractérisé en ce que**
le dispositif de traction (30) présente un régulateur de pression (35) pour réguler la pression dans le cylindre pneumatique (33), **en ce que** notamment le cylindre pneumatique (33) présente un raccord d'air comprimé (34) sur un côté du piston afin d'acheminer et/ou d'évacuer l'air sous pression.

14. Dispositif (10) selon la revendication 13,
**caractérisé en ce que**
le dispositif de traction (30) présente un dispositif de commande pour commander la force de traction (K) au niveau du couteau (20) en fonction des propriétés de tube, et **en ce que** notamment le dispositif de commande est en communication de données avec les capteurs et/ou avec le régulateur de pression (35) et/ou avec le raccord d'air comprimé (34).

15. Dispositif (10) selon l'une quelconque des revendications précédentes,
**caractérisé en ce que**
le couteau (20) peut être réglé par le dispositif de traction (30) lorsque la largeur de tube de la bande tubulaire (11) augmente, et le couteau (20) peut être réglé par la bande tubulaire (11) lorsque la largeur de tube de la bande tubulaire (11) diminue.
